# EUROPÄISCHE PATENTSCHRIFT

(11) **EP 1 128 133 B1**
(45) Veröffentlichungstag und Bekanntmachung des Hinweises auf die Patenterteilung: **28.03.2007**
(21) Anmeldenummer: 01101461.0
(22) Anmeldetag: 23.01.2001
(51) Int. Cl.: F24C 15/00, F24C 15/02

(54) **Backofengerät**
Baking oven
Four de cuisson

(30) Priorität: 22.02.2000 DE 10008013
(43) Veröffentlichungstag der Anmeldung: 29.08.2001
(73) Patentinhaber: BSH Bosch und Siemens Hausgeräte GmbH, 81739 München (DE)
(72) Erfinder: Gramlich, Walter, 76646 Bruchsal (DE)

(56) Entgegenhaltungen:
- EP-A- 0 900 985
- DE-A- 4 407 084
- DE-A- 19 903 917
- US-B1- 6 234 161

## Beschreibung

Die Erfindung betrifft ein Backofengerät gemäß dem Oberbegriff von Anspruch 1, welches in einer aus Metall bestehenden Frontplatte Auslassöffnungen für Kühlluft aufweist, die auf dem Grund eines Spaltes liegen, der zwischen einem oberen Türrand einer Backofentür und einem darüber angeordneten Gerätevorsprung gebildet ist.

Dokument DE 4 407 084 offenbart einen Backofen mit einem frontseitigen Kühlluftspalt zur Kühlung des Backofengehäuses.

Der Gerätevorsprung ist normalerweise eine Blende, in welcher Bedienelemente zum Einschalten und für die Steuerung des Backofengerätes untergebracht sind. In anderer Ausführungsform kann jedoch der Gerätevorsprung auch durch die Frontplatte oder durch ein anderes Element des Backofengerätes gebildet sein.

Das Backofengerät kann mit Gas oder vorzugsweise elektrisch beheizt werden.

Das Backofengerät kann ein Einbaugerät oder ein Standgerät sein und Teil eines Herdes sein.

Durch die Erfindung soll die Aufgabe gelöst werden, auf konstruktiv einfache und preiswerte Art und Weise die Seitenschranktemperatur zu senken. Dies ist die Temperatur, die auf den beiden Geräteseiten vom Backofengerät erzeugt wird durch aus ihm ausströmende Kühlluft und Wrasen (fetthaltige Luft aus dem Ofeninnenraum).

Diese Aufgabe wird gemäß der Erfindung durch die kennzeichnenden Merkmale von Anspruch 1 gelöst.

Die kennzeichnenden Merkmale von Anspruch 1 bestehen darin, daß die links und rechts seitlich äußeren Auslaßöffnungen eine kleinere Höhe als der Spalt haben und bezüglich ihrer Größe, Form und Lage auf die Höhe und Tiefe des Spaltes derart abgestimmt sind, daß sie zusammen mit dem Spalt einen Injektor bilden, durch welchen die Luftstrahlen, welche aus den äußeren Auslaßöffnungen austreten, ohne Stau durch den Spalt nach vorne strömen und Luft von benachbarten Spaltbereichen ansaugen können in Injektor-Ansaugbereiche, die zwischen den Luftstrahlenwegen und dem Gerätevorsprung und/oder zwischen den Luftstrahlwegen und dem Türrand gebildet sind, und daß die zwischen den äußeren Auslaßöffnungen gelegenen inneren Auslaßöffnungen eine größere Höhe als die äußeren Auslaßöffnungen haben, so daß ihre Luftstrahlen in einer der Höhe des Spaltes angenäherten Höhe in den Spalt strömen.

Durch die Erfindung werden die seitlichen Schranktemperaturen wesentlich gesenkt, um 15° C bis 20° C.

Die Erfindung wird im Folgenden mit Bezug auf die Zeichnungen anhand einer bevorzugten Ausführungsform als Beispiel beschrieben. In den Zeichnungen zeigen
- Fig. 1: schematisch ein Backofengerät nach der Erfindung von vorne gesehen,
- Fig. 2: das Backofengerät von Fig. 1 von links gesehen,
- Fig. 3: einen abgebrochenen Schnitt längs der Ebene III-III von Fig. 1,
- Fig. 4: einen abgebrochenen Schnitt längs der Ebene IV-IV von Fig. 1,
- Fig. 5: einen abgebrochenen Schnitt längs der Ebene V-V von Fig. 1.

Das in den Zeichnungen dargestellte Backofengerät hat in einer aus Metall (Blech) bestehenden oberen Frontplatte 2 links und rechts je mindestens eine äußere Auslaßöffnung 4 bzw. 6 und zwischen diesen Auslaßöffnungen gelegene innere Auslaßöffnungen 8. Die Auslaßöffnungen 4, 6 und 8 liegen auf dem von der Frontplatte 2 gebildeten Grund eines Spaltes 10, der zwischen einem oberen Türrand 12 einer Backofentür 14 und einem unteren Rand 16 einen mit Abstand über der Backofentür angeordneten Gerätevorsprung 18 gebildet ist. Der Gerätevorsprung 18 kann eine Blende sein, in welcher manuelle Bedienelemente 22, 23, 24 usw. angeordnet sind.

Die Auslaßöffnungen 4, 6 und 8 haben vorzugsweise die Form von Schlitzen, die sich in Gerätequerrichtung erstrecken, d. h. in Längsrichtung des Spaltes 10. Die links und rechts seitlich äußeren Auslaßöffnungen 4 und 6 haben eine kleinere Höhe (Ausdehnung in der Höhe) als der Spalt 10 und sind bezüglich ihrer Größe, Form und Lage auf die Höhe und Tiefe des Spaltes 10 derart abgestimmt, daß sie zusammen mit dem Spalt 10 einen Injektor bilden, durch welchen die Luftstrahlen 26-3, welche aus den äußeren Auslaßöffnungen 4 und 6 austreten, ohne Stau durch den Spalt 10 nach vorne strömen und Luft 28 von benachbarten Bereichen des Spaltes 10 ansaugen können in Injektor-Ansaugbereiche 30 und 32, die zwischen den Luftstrahlenwegen der Luftstrahlen 26-3 einerseits und dem Gerätevorsprung 18 darüber und/oder dem oberen Türrand 12 darunter andererseits gebildet sind.

Anstelle von je einer äußeren Auslaßöffnung 4 und 6 können auf der einen und/oder anderen Geräteseite auch zwei oder mehr solche äußere Auslaßöffnungen 4 oder 6 in Gerätebreitenrichtung nebeneinander angeordnet sein.

Die zwischen den äußeren Auslaßöffnungen 4 und 6 gelegenen inneren Auslaßöffnungen 8 haben eine größere Höhe als die äußeren Auslaßöffnungen 4 und 6 derart, daß ihre Luftstrahlen 26-2 in einer der Höhe des Spaltes 10 angenäherten Höhe in den Spalt 10 hinein und nach vorne aus diesem hinaus strömen können.

Mit der Backofentür 14 ist die Zugangsöffnung in den Ofeninnenraum 38 (Back- und Bratrohr) verschließbar, der durch eine Ofenmuffel 40 gebildet ist.

Ein Kühlluftkanal 42 führt um die Ofenmuffel 40 herum. Der Kühlluftkanal 42 erstreckt sich von Kühlluft-Einlassöffnungen 44 in einer aus Metall bestehenden unteren Frontplatte 46 unter der Backofentür 14 unter der Ofenmuffel 40 hindurch, dann hinter deren Rückwand nach oben, und über der Backofenmuffel 40 wieder nach vorne zu den Auslaßöffnungen 4, 6 und 8 in der oberen Frontplatte 2. Der Kühlluftkanal 42 enthält ein Kühlluftgebläse 48 zur Erzeugung eines Kühlluftstromes 26, welcher aus dem Umgebungsraum in die Einlassöffnungen 44 angesaugt wird, und dann die Außenseiten der Ofenmuffel 40 und darüber angeordnete elektrische Steuermittel kühlt und dann als erwärmte Kühlluft 26-2 durch die inneren Auslaßöffnungen 8 und als erwärmte Kühlluft 26-3 durch die äußeren Auslaßöffnungen 4 und 6 aus dem Backofengerät herausströmt.

Die Kühlluft kann Wrasen (fetthaltiger Back-,Koch- oder Bratdunst) aus dem Ofeninnenraum 38 aufnehmen, entweder über Entlüftungsöffnungen vom Ofeninnenraum 38 in den Kühlluftkanal 42 und/oder in dem Spalt 10, wenn der Dampfdruck im Ofeninnenraum 38 die Backofentür 14 aufdrückt und dadurch Wrasen in den Spalt 10 aufsteigt.

Die äußeren Auslaßöffnungen 4 und 6 sind bezüglich ihrer Größe, Form und Lage auf die Höhe und Tiefe des Spaltes 10 derart angepaßt, daß sie vom oberen und unteren Spaltende je mindestens 0,5 mm, vorzugsweise je mindestens 0,7 mm Abstand haben und dadurch zusammen mit dem Spalt 10 oberhalb und unterhalb des Weges der Luftstrahlen 26-3 Unterdruck-Ansaugbereiche 30, 32 zum Ansaugen von Luft und Wrasen aus dem Spalt 10 bilden.

Wenn der Spalt 10 eine Höhe im Bereich zwischen 7,5 mm und 8,5 mm hat, dann haben die äußeren Auslaßöffnungen 4 und 6 vorzugsweise eine Höhe von ungefähr 6 mm und die inneren Auslaßöffnungen 8 haben vorzugsweise eine Höhe von ungefähr 8 mm. Alle Auslaßöffnungen sind vorzugsweise Schlitze, welche sich in Gerätequerrichtung, d. h. in Spaltlängsrichtung erstrecken.

Mindestens die äußeren und inneren Auslaßöffnungen 4, 6 und 8, vorzugsweise jedoch auch die Einlaßöffnungen 42, haben einen in Richtung von der Vorderseite zur Rückseite der oberen Frontplatte 2 bzw. der unteren Frontplatte 46, in welcher sie gebildet sind, abgebogenen Umfangsrandbereich 50, der in Form eines Kragens mit einem Vorsprungsmaß 52 von mindestens 0,1 mm bis maximal 0,7 mm über die Rückseite der Frontplatte 2 bzw. 46 vorsteht. Vorzugsweise liegt das Vorsprungsmaß 52 nur im Bereich zwischen 0,3 mm und 0,5 mm, wobei 0,3 mm bevorzugt werden. Die Randfläche 54 des Umfangsrandbereiches 50 ist die flache Schnitt- oder Stanzfläche, die beim Ausstanzen der Auslaßöffnungen 4, 6 und 8 und der Einlassöffnungen 42 entsteht. Die Randfläche 54 bildet einen trichterartigen Endabschnitt dieser Auslaßöffnungen 4, 6 und 8 und der Einlassöffnungen 42, welche insgesamt auch als Entlüftungsöffnungen bezeichnet werden können. Die Randfläche 54 erstreckt sich zur Mittelachse 56 bzw. 57 bzw. 58 dieser Entlüftungsöffnungen unter einem Winkel β von mindestens 45 Grad und maximal 75 Grad, vorzugsweise von mindestens 55 Grad und maximal 65 Grad, und in bevorzugter Ausführungsform unter einem Winkel β von ungefähr 60 Grad.

Der Umfangsrandbereich 50 ist auf einen Winkel Alpha (α) von mindestens 15 Grad und maximal 45 Grad, vorzugsweise von mindestens 25 Grad und maximal 35 Grad und in bevorzugter Ausfürhungsform von ungefähr 30 Grad zur Mittelachse 56 bzw. 57 bzw. 58 der Entlüftungsöffnungen 4, 6, 8 und 42 von der Vorderseite der Frontplatte 2 bzw. 46 nach hinten abgebogen und bildet einen trichterartigen Endabschnitt der Entlüftungsöffnung.

Die Abbiegung des Umfangsrandbereiches 50 verläuft mindestens auf der Vorderseite der Frontplatte 2 bzw. 46 bogenförmig.

Durch diesen nach hinten in das Gerät hinein abgebogenen Umfangsbereich 50 werden nachteilige Strömungsverhältnisse wie beispielsweise Strömungsstaus und Strömungswirbel weitgehend vermieden. Stattdessen werden strömungstechnisch günstige Strömungsverhältnisse in beiden Strömungsrichtungen erzielt. Gleichzeitig hat dies den Vorteil, daß auf der Gerätevorderseite scharfe Metallkanten vermieden werden, die Verletzungen einer Person zur Folge haben könnten.

Das Backofengerät kann ein Einbaugerät sein. Ferner kann es auf seiner Oberseite eine Kochplatte oder Kochmulde 60 haben.

"Höhe" der Entlüftungsöffnungen 4, 6, 8 und 44 und "Höhe" des Spaltes 10 bedeutet je deren vertikale Strömungsdurchtrittsweite.

## Patentansprüche

1. Backofengerät, welches in einer aus Metall bestehenden Frontplatte (2) Auslaßöffnungen (4, 6, 8) für Kühlluft aufweist, die auf dem Grund eines Spaltes (10) liegen, der zwischen einem oberen Türrand (12) einer Backofentür (14) und einem darüber angeordneten Gerätevorsprung (18) gebildet ist, **dadurch gekennzeichnet, daß** die links und rechts seitlich äußeren Auslaßöffnungen (4, 6) eine kleinere Höhe als der Spalt (10) haben und bezüglich ihrer Größe, Form und Lage auf die Höhe und Tiefe des Spaltes (10) derart abgestimmt sind, daß sie zusammen mit dem Spalt (10) einen Injektor bilden, durch welchen die Luftstrahlen, welche aus den äußeren Auslaßöffnungen (4, 6) austreten, ohne Stau durch den Spalt (10) nach vorne strömen und Luft von benachbarten Spaltbereichen ansaugen können in Injektor-Ansaugbereiche (30, 32), die zwischen den Luftstrahlenwegen und dem Gerätevorsprung (18) und/oder zwischen den Luftstrahlenwegen und dem Türrand (12) gebildet sind, und daß die zwischen den äußeren Auslaßöffnungen (4, 6) gelegenen inneren Auslaßöffnungen (8) eine größere Höhe als die äußeren Auslaßöffnungen (4, 6) haben, so daß ihre Luftstrahlen in einer der Höhe des Spaltes (10) angenäherten Höhe in den Spalt (10) strömen.

2. Backofengerät nach Anspruch 1, **dadurch gekennzeichnet, daß** die inneren Auslaßöffnungen (8) eine Höhe haben, welche der Höhe des Spaltes angenähert ist.

3. Backofengerät nach Anspruch 1 oder 2, **dadurch gekennzeichnet, daß** links und/oder rechts neben einer Serie von mittleren Öffnungen (8) mehr als eine äußere Auslaßöffnung (4, 6) in Spaltlängsrichtung nebeneinander angeordnet sind.

4. Backofengerät nach einem der vorhergehenden Ansprüche, **dadurch gekennzeichnet, daß** die äußeren Auslassöffnungen (4, 6) mit gleichem Abstand von dem Gerätevorsprung (18) wie von dem oberen Türrand (12) angeordnet sind.

5. Backofengerät nach einem der vorhergehenden Ansprüche, **dadurch gekennzeichnet, daß** die äußeren Auslaßöffnungen (4, 6) vom oberen und unteren Spaltende (12, 16) je mindestens 0,5 mm, vorzugsweise je mindestens 0,7 mm Abstand haben.

6. Backofengerät, **dadurch gekennzeichnet, daß** die Auslaßöffnungen (4, 6, 8) einen in Richtung von der Vorderseite zur Rückseite der Frontplatte (2) abgebogenen Umfangsrandbereich (50) haben, der mindestens 0,1 mm, maximal 0,7 mm, über die Rückseite der Frontplatte vorsteht.

7. Backofengerät nach Anspruch 6, **dadurch gekennzeichnet, daß** der abgebogene Umfangsrandbereich (50) mindestens 0,3 mm, maximal 0,5 mm, über die Rückseite der Frontplatte (2) vorsteht.

8. Backofengerät nach Anspruch 6 oder 7, **dadurch gekennzeichnet, daß** die Randfläche (54) des Umfangsrandbereiches (50) einen trichterartigen Endabschnitt der Auslaßöffnungen (4, 6, 8) bildet.

9. Backofengerät nach Anspruch 8, **dadurch gekennzeichnet, daß** die Randfläche (54) unter einem Winkel von mindestens 45° und maximal 75° zur Mittelachse der Auslaßöffnungen (4, 6, 8) sich erstreckt.

10. Backofengerät nach Anspruch 9, **dadurch gekennzeichnet, daß** die Randfläche (54) unter einem Winkel von mindestens 55° und maximal 65° sich zur Mittelachse der Auslaßöffnungen (4, 6, 8) erstreckt.

11. Backofengerät nach einem der Ansprüche 6 bis 10, **dadurch gekennzeichnet, daß** der Umfangsrandbereich (50) auf einen Winkel von mindestens 15° und maximal 45° zur Mittelachse der Auslaßöffnungen (4, 6, 8) von der Vorderseite der Frontplatte (2) nach hinten abgebogen ist und einen trichterartigen Endabschnitt der Auslaßöffnungen bildet.

12. Backofengerät nach Anspruch 11, **dadurch gekennzeichnet, daß** der Umfangsrandbereich (50) unter einem Winkel von mindestens 25° und maximal 35° zur Mittelachse der Auslaßöffnungen (4, 6, 8) von der Vorderseite der Frontplatte (2) nach hinten abgebogen ist.

13. Backofengerät nach einem der Ansprüche 9 bis 12, **dadurch gekennzeichnet, daß** die Abbiegung des Umfangsrandbereiches (50) mindestens auf der Vorderseite der Frontplatte (2) bogenförmig verläuft.

14. Backofengerät nach einem der vorhergehenden Ansprüche, **dadurch gekennzeichnet, daß** die Auslaßöffnungen (4, 6, 8) Schlitze sind, welche sich in Gerätequerrichtung erstrecken.

## Claims

1. Baking oven appliance having, in a front plate (2) consisting of metal, outlet openings (4, 6, 8) for cooling air, the openings lying on the base of a gap (10) which is formed between an upper door edge (12) of a baking oven door (14) and an appliance projection (18) arranged thereabove, **characterised in that** the lefthand and righthand lateral outer outlet openings (4, 6) have a smaller height than the gap (10) and are matched with respect to their size, shape and position to the height and depth of the gap (10) in such a manner that together with the gap (10) they form an injector through which the air jets issuing from the outer outlet openings (4, 6) can flow forwardly through the gap (10) without impedance and can suck air from adjacent gap regions into injector suction regions (30, 32) formed between the air jet paths and the appliance projection (18) and/or between the air jet paths and the door edge (12), and that the outlet openings (8) disposed between the outer outlet openings (4, 6) have a greater height than the outer outlet openings (4, 6) so that their air jets flow into the gap (10) at a height approximating the height of the gap (10).

2. Baking oven appliance according to claim 1, **characterised in that** the inner outlet openings (8) have a height approximating the height of the inner gap.

3. Baking oven appliance according to claim 1 or 2, **characterised in that** more than one outer outlet opening (4, 6) are arranged adjacent to one another in gap longitudinal direction to the left and/or right near a series of centre openings (8).

4. Baking oven appliance according to one of the preceding claims, **characterised in that** the outer outlet openings (4, 6) are arranged at the same spacing from the appliance projection (18) as from the upper door edge (12).

5. Baking oven appliance according to one of the preceding claims, **characterised in that** the outer outlet openings (4, 6) have from each of the upper and lower gap ends (12, 16) a spacing of at least 0.5 mm, preferably at least 0.7 mm.

6. Baking oven appliance, **characterised in that** the outlet openings (4, 6, 8) have a circumferential edge region (50) which is bent over in direction from the front side to the rear side of the front plate (2) and which protrudes at least 0.1 mm, at most 0.7 mm, beyond the rear side of the front plate.

7. Baking oven appliance according to claim 6, **characterised in that** the bent-over circumferential edge region (50) protrudes at least 0.3 mm, at most 0.5 mm, beyond the rear side of the front plate (2).

8. Baking oven appliance according to claim 6 or 7, **characterised in that** the edge surface (54) of the circumferential edge region (50) forms a funnel-like end section of the outlet openings (4, 6, 8).

9. Baking oven appliance according to claim 8, **characterised in that** the edge surface (54) extends at an angle of at least 45° and at most 75° with respect to the centre axis of the outlet openings (4, 6, 8).

10. Baking oven appliance according to claim 9, **characterised in that** the edge surface (54) extends at an angle of at least 55° and at most 65° relative to the centre axis of the outlet openings (4, 6, 8).

11. Baking oven appliance according to one of claims 6 to 10, **characterised in that** the circumferential edge region (50) is bent over at an angle of at least 15° and at most 45° relative to the centre axis of the outlet openings (4, 6, 8) from the front side of the front plate (2) in rearward direction and a forms a funnel-like end section of the outlet openings.

12. Baking oven appliance according to claim 11, **characterised in that** the circumferential edge region (50) is bent over at an angle of at least 25° and at most 35° with respect to the centre axis of the outlet openings (4, 6, 8) from the front side of the front plate (2) in rearward direction.

13. Baking oven appliance according to one of claims 9 to 12, **characterised in that** the bending-over of the circumferential edge region (50) extends curvilinearly at least at the front side of the front plate (2).

14. Baking oven appliance according to one of the preceding claims, **characterised in that** the outlet openings (4, 6, 8) are slots extending in appliance transverse direction.

## Revendications

1. Four de cuisson, lequel, dans une plaque frontale (2) en métal, présente des orifices de sortie (4, 6, 8) pour de l'air de refroidissement, ces orifices de sortie étant situés sur le fond d'un écartement (10) formé entre un bord de porte supérieur (12) d'une porte (14) de four de cuisson et une saillie d'appareil (18) située par-dessus, **caractérisé en ce que** les orifices de sortie (4, 6) extérieurs latéraux à gauche et à droite ont une hauteur plus petite que l'écartement (10) et sont accordés, en ce qui concerne leur taille, forme et position, à la hauteur et profondeur de l'écartement (10) de telle manière qu' avec l'écartement (10), ils forment un injecteur au moyen duquel les rayons d'air, qui sortent des orifices de sortie extérieurs (4, 6), affluent vers le devant sans accumulation à travers l'écartement (10), et qu'ils peuvent aspirer l'air de zones d'écartement voisines dans des zones d'aspiration par injecteur (30, 32), qui sont formées entre les trajectoires des rayons d'air et la saillie d'appareil (18) et/ou entre les trajectoires des rayons d'air et le bord de porte (12), et **en ce que** les orifices de sorties intérieurs (8) situés entre les orifices de sortie extérieurs (4, 6) ont une hauteur supérieure aux orifices de sortie extérieurs (4, 6), de sorte que leurs rayons d'air affluent dans l'écartement (10) à une hauteur approximative de la hauteur de l'écartement (10).

2. Four de cuisson selon la revendication 1, **caractérisé en ce que** les orifices de sortie intérieurs (8) ont une hauteur qui est approximative de la hauteur de l'écartement.

3. Four de cuisson selon la revendication 1 ou 2, **caractérisé en ce qu'**à gauche et/ou à droite d'une série d'orifice centraux (8), plus d'un orifice de sortie extérieur (4, 6) sont disposés les uns à côté des autres dans le sens longitudinal de l'écartement.

4. Four de cuisson selon l'une quelconque des revendications précédentes, **caractérisé en ce que** les orifices de sortie extérieurs (4, 6) sont disposés avec le même écart, par rapport à la saillie d'appareil (18), que celui par rapport au bord de porte supérieur (12).

5. Four de cuisson selon l'une quelconque des revendications précédentes, **caractérisé en ce que** les orifices de sortie extérieurs (4, 6) ont un écart par rapport à l'extrémité supérieure et à l'extrémité inférieure de l'écartement (12, 16) de respectivement au moins 0,5 mm, de préférence de respectivement 0,7 mm.

6. Four de cuisson, **caractérisé en ce que** les orifices de sortie (4, 6, 8) ont une zone de bord périphérique (50) courbée en direction allant du côté avant vers le côté arrière de la plaque frontale (2), cette zone de bord périphérique (50) dépassant d'au moins 0,1 mm, au maximum de 0,7 mm, au-dessus du côté arrière de la plaque frontale.

7. Four de cuisson selon la revendication 6, **caractérisé en ce que** la zone de bord périphérique (50) courbée dépasse d'au moins 0,3 mm, au maximum de 0,5 mm, au-dessus du côté arrière de la plaque frontale (2).

8. Four de cuisson selon la revendication 6 ou 7, **caractérisé en ce que** la surface de bord (54) de la zone de bord périphérique (50) forme une section terminale, en forme d'entonnoir, des orifices de sortie (4, 6, 8).

9. Four de cuisson selon la revendication 8, **caractérisé en ce que** la surface de bord (54) s'étend dans un angle d'au moins 45° et de maximum 75° par rapport à l'axe central des orifices de sortie (4, 6, 8).

10. Four de cuisson selon la revendication 9, **caractérisé en ce que** la surface de bord (54) s'étend dans un angle d'au moins 55° et de maximum 65° par rapport à l'axe central des orifices de sortie (4, 6, 8).

11. Four de cuisson selon l'une quelconque des revendications 6 à 10, **caractérisé en ce que** la zone de bord périphérique (50) est courbée, du côté avant de la plaque frontale (2) vers l'arrière, dans un angle d'au moins 15° et de maximum 45° par rapport à l'axe central des orifices de sortie (4, 6, 8) et forme une section terminale, en forme d'entonnoir, des orifices de sortie.

12. Four de cuisson selon la revendication 11, **caractérisé en ce que** la zone de bord périphérique (50) est courbée, du côté avant de la plaque frontale (2) vers l'arrière, dans un angle d'au moins 25° et de maximum 35° par rapport à l'axe central des orifices de sortie (4, 6, 8).

13. Four de cuisson selon l'une quelconque des revendications 9 à 12, **caractérisé en ce que** la courbure de la zone de bord périphérique (50) s'étend en forme d'arc au moins sur le côté avant de la plaque frontale (2).

14. Four de cuisson selon l'une quelconque des revendications précédentes, **caractérisé en ce que** les orifices de sortie (4, 6, 8) sont des fentes qui s'étendent dans le sens transversal de l'appareil.
